# EUROPÄISCHE PATENTANMELDUNG

(11) **EP 2 910 741 A1**
(43) Veröffentlichungstag der Anmeldung: **26.08.2015**
(21) Anmeldenummer: 14156366.8
(22) Anmeldetag: 24.02.2014
(51) Int. Cl.: F01D 25/26

(54) **Beheizbare Schubstange für eine Dampfturbine**

(71) Anmelder: Siemens Aktiengesellschaft, 80333 München (DE)
(72) Erfinder: Barkowski, David, 47058 Duisburg (DE)

(57) **Zusammenfassung**

Die Erfindung betrifft eine Anordnung umfassend eine aus verschiedenen Teilturbinen (2a, 2b, 2c, 2d) bestehende Dampfturbine (1), wobei jede Teilturbine (2a, 2b, 2c, 2d) einen Rotor und ein Gehäuse (15, 16) aufweist, wobei im Betrieb durch thermische Ausdehnung des Rotors (12, 13) eine Bewegung des Gehäuses (15, 16) durch eine starre Kopplung der Gehäuse mittels einer Schubstange (17) gefolgt wird, wobei die Schubstange (17) hohl ausgeführt wird und durch eine Versorgung des Hohlraums mit einem Heizdampf eine thermische Ausdehnung möglich ist, wobei die Regelung des Zu- und Abflusses des Heizdampfes über die thermische Ausdehnung des Rotors (12, 13) erfolgt.

## Beschreibung

Die Erfindung betrifft eine Anordnung umfassend eine erste Teilturbine mit einem ersten Rotor und einem ersten Gehäuse, eine zweite Teilturbine mit einem zweiten Rotor und einem zweiten Gehäuse und eine Schubstange, die das erste Gehäuse mit dem zweiten Gehäuse miteinander verbindet.

Des Weiteren betrifft die Erfindung ein Verfahren zum Betreiben einer Dampfturbine, wobei die Dampfturbine mindestens zwei Teilturbinen umfasst, wobei jeweils eine Teilturbine ein Gehäuse und einen Rotor aufweist und die Gehäuse über Schubstangen miteinander gekoppelt sind.

Dampfturbinen weisen in der Regel mehrere Teilturbinen auf und sind für Dampfparameter ausgelegt, die bis zu 630°C bei einem Druck von 350 bar aufweisen. Solch hohe Dampfparameter stellen eine Herausforderung für die gesamte Dampfturbine dar. Thermische Ausdehnungseffekte führen dazu, dass Spiele vergrößert oder verkleinert werden zwischen dem Gehäuse und dem Rotor. Der Wellenstrang einer Dampfturbine kann sich im Betrieb thermisch stärker ausdehnen als die Gehäuse. Durch die Notwendigkeit solch einen axialen Versatz zuzulassen und durch die teilweise konische Form der Gehäuse ergeben sich höhere Spaltverluste. Daher werden die Gehäuseteile mittels Schubstangen miteinander gekoppelt. Das bedeutet, dass durch die starre Kopplung mit den Schubstangen eine Bewegung eines Gehäuses zu einer Bewegung des benachbarten Gehäuses führt, die über die Schubstange miteinander verbunden sind. Gemäß dem Stand der Technik behalten die Schubstangen ihre Länge bei, so dass der Rotor aufgrund seiner höheren Temperatur weiterhin einen axialen Versatz gegenüber dem Gehäuse erfährt.

Durch hydraulische Systeme könnte der axiale Versatz der Gehäuse an die Position der Wellen angepasst werden. Allerdings trägt solch ein aktiv gesteuertes System den Nachteil, dass im Falle eines Ausfalls des Systems ein Schaden an der Dampfturbine zu erwarten wäre, da die Spielreserve verringert wird, um die Spalte zu verkleinern.

Aus der EP 2 554 801 A1 ist es bekannt, Schubstangen zu beheizen, damit über eine thermische Ausdehnung der Schubstangen die Gehäuse gegenüber dem Rotor bewegt werden können.

Durch eine Reduktion des axialen Versatzes könnte eine Zunahme des inneren Turbinenwirkungsgrades erreicht werden.

Aufgabe der Erfindung ist es daher, den Dampfturbinenwirkungsgrad zu erhöhen.

Gelöst wird diese Aufgabe durch eine Anordnung umfassend eine erste Teilturbine mit einem ersten Rotor und einem ersten Gehäuse, eine zweite Teilturbine mit einem zweiten Rotor und einem zweiten Gehäuse und eine Schubstange, die das erste Gehäuse mit dem zweiten Gehäuse miteinander verbindet, wobei die Schubstange hohl ausgeführt ist.

Des Weiteren wird die Aufgabe gelöst durch ein Verfahren zum Betreiben einer Dampfturbine, wobei die Dampfturbine mindestens zwei Teilturbinen umfasst, wobei jede Teilturbine jeweils ein Gehäuse und einen Rotor aufweist, wobei die Gehäuse über Schubstangen miteinander gekoppelt werden und die Schubstangen hohl ausgeführt werden, wobei in den Hohlraum Heizdampf zum thermischen Ausdehnen der Schubstange einströmt.

Die Erfindung verfolgt den Weg, die Schubstange zu beheizen, um dadurch eine thermische Ausdehnung der Schubstange zu ermöglichen. Mit der Längenausdehnung der Schubstange gewinnt man einen weiteren Parameter, um die Gehäuse- und Rotorteile optimal zueinander zu positionieren. Ein wesentlicher Gedanke der Erfindung ist es, die hohl ausgeführte Schubstange mit einem Heizdampf zu beaufschlagen. Dieser Heizdampf könnte an einer geeigneten Stelle aus der Dampfturbine entnommen werden.

Die Erwärmung der Schubstange erfolgt erfindungsgemäß nicht ungeregelt, sondern abhängig von der Position des Läufers. Der Heizdampfzu- oder -abfluss sollte so positioniert sein, dass dieser durch den Rotor behindert wird, wenn die Gehäuseverschiebung in etwa der Rotorverschiebung entspricht.

Vorteilhafte Weiterbildungen sind in den Unteransprüchen angegeben.

In einer ersten vorteilhaften Weiterbildung ist die Anordnung mit einem Versorgungsdampfkanal und einer Versorgungsquelle, die zum Versorgen von Heizdampf im Versorgungsdampfkanal ausgebildet ist, ausgebildet, wobei der Hohlraum der Schubstange strömungstechnisch über den Versorgungsdampfkanal mit der Versorgungsdampfquelle verbunden ist.

Die Versorgungsdampfquelle könnte beispielsweise ein Dampf aus dem Prozess sein, wie zum Beispiel der Abdampf einer Teilturbine. Dieser Dampf wird über einen Versorgungsdampfkanal in den Hohlraum der Schubstange geführt und führt somit zu einer thermischen Ausdehnung.

Vorteilhafterweise ist der Versorgungsdampfkanal im ersten und/oder im zweiten Gehäuse angeordnet.

In einer besonders vorteilhaften Weiterbildung weist der Versorgungsdampfkanal einen Heizdampfauslass auf, wobei der Heizdampfauslass mit dem ersten oder zweiten Rotor geschlossen und geöffnet werden kann. Der Versorgungsdampfkanal kann in einer ersten Näherung als eine Bohrung mit einem Heizdampfauslass betrachtet werden. Erfindungsgemäß wird dieser Heizdampfauslass durch den Rotor verdeckt. Bei einer Inbetriebnahme der Dampfturbine kann der Rotor sich ausdehnen und dadurch die Bohrung freilegen, was dazu führt, dass der Heizdampfauslass geöffnet wird und somit eine Versorgung des Hohlraums der Schubstange mit Heizdampf aus dem Versorgungsdampfkanal erfolgen kann. Durch das Ausdehnen der Schubstange erfolgt zwangsläufig eine Bewegung des Gehäuses, was dazu ausgenutzt werden kann, die Bohrung bzw. den Heizdampfauslass durch eine Abdeckung mit dem Rotor wieder zu schließen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Ausführungsbeispiele der Erfindung werden nachfolgend anhand der Zeichnungen beschrieben. Diese soll die Ausführungsbeispiele nicht maßgeblich darstellen, vielmehr ist die Zeichnung, wo zur Erläuterung dienlich, in schematisierter und/oder leicht verzerrter Form ausgeführt. Im Hinblick auf Ergänzungen der in der Zeichnung unmittelbar erkennbaren Lehren wird auf den einschlägigen Stand der Technik verwiesen.

Es zeigen:
- Figur 1: eine Querschnittansicht einer Dampfturbine,
- Figur 2: eine Seitenansicht der erfindungsgemäßen Anordnung,
- Figur 3: eine Seitenansicht der erfindungsgemäßen Anordnung,
- Figur 4: eine Seitenansicht der erfindungsgemäßen Anordnung,
- Figur 5: eine Seitenansicht der erfindungsgemäßen Anordnung.

Die Figur 1 zeigt in einer Querschnittsansicht eine Dampfturbine 1. Die Dampfturbine umfasst eine erste Teilturbine 2a, eine zweite Teilturbine 2b, eine dritte Teilturbine 2c und eine vierte Teilturbine 2d. Die erste Teilturbine 2a ist als eine Hochdruckteilturbine ausgebildet und weist einen Hochdruck-Dampfeinlass 3 und einen Hochdruck-Dampfauslass 4 auf. Ein Frischdampf strömt vom Hochdruck-Dampfeinlass 3 durch eine Beschaufelung 5 zum Hochdruck-Dampfauslass 4. Nachdem der Dampf die Hochdruck-Teilturbine durchströmt hat, wird er in einem Zwischenüberhitzer (nicht dargestellt) erhitzt und einem Mitteldruck-Dampfeinlass 6 der zweiten Teilturbine 2b zugeführt, die als Mitteldruckteilturbine ausgebildet ist. Die Mitteldruckteilturbine ist zweiflutig ausgeführt. Der Dampf strömt über den Mitteldruck-Dampfeinlass 6 durch eine Mitteldruckbeschaufelung 7 zu einem Mitteldruck-Dampfauslass 8. Von dort strömt der Dampf über eine nicht dargestellte Überströmleitung zu einem Niederdruck-Dampfeinlass 9 der als Niederdruck-Teilturbine ausgebildeten Teilturbinen 2c und 2d. Von dort strömt der Dampf über jeweilige Niederdruck-Beschaufelungen 10 zu einem Niederdruck-Dampfauslass 11 und von dort zu einem nicht näher dargestellten Kondensator.

Die zweite Teilturbine 2b umfasst einen Rotor 12. Sowohl die Teilturbine 2a als auch die Teilturbinen 2c und 2d umfassen jeweils einen Rotor 13, wobei die Rotoren 12, 13 mittels starrer Kupplungen 14 miteinander gekoppelt sind. Um den Rotor 12 ist ein Gehäuse 15 angeordnet. Das Gehäuse 15 ist ein erstes Gehäuse 15, der Rotor 12 ist ein erster Rotor 12. Die Niederdruck-Teilturbine 2c umfasst den Rotor 13 (zweiter Rotor 13) und ein zweites Gehäuse 16 auf. Im Betrieb dehnt sich der Rotor 12, 13 aus, was zu einem vergrößerten Spalt zwischen dem Rotor 12, 13 und dem Gehäuse 15 führen kann. Um den Spalt zu verringern, ist zwischen dem ersten Gehäuse 15 und dem zweiten Gehäuse 16 eine Schubstange 17 angeordnet.

Im Betrieb dreht sich der Rotor 12, 13 in der Regel mit 50 bzw. 60 Hz und treibt einen elektrischen Generator 18 an, der in der Figur 1 nur symbolhaft dargestellt ist. Die Schubstange 17 wird hohl ausgeführt und weist dadurch einen Hohlraum auf, der in der Figur 1 nicht näher darstellbar ist.

Die Figur 2 zeigt eine Seitenansicht eines Teils der Dampfturbine 1 aus Figur 1. Der erste Rotor 13 rotiert um eine Rotationsachse 19 und ist gegenüber dem ersten Gehäuse 15 angeordnet. Der Rotor 13 weist einen ersten Radius R1 und einen zweiten Radius R2 auf, wobei R1 > R2 ist. Der Übergang vom Radius R1 zum Radius R2 erfolgt im Wesentlichen unstetig und zeigt eine Kante 20 im Bereich des Übergangs auf. Das erste Gehäuse 15 weist einen Versorgungsdampfkanal 21 auf, der in dem in Figur 2 dargestellten Betriebszustand vom ersten Rotor 13 zunächst verdeckt wird. Der Versorgungsdampfkanal 21 weist einen Heizdampfauslass 22 auf, der komplett an der Kante 20 verdeckt wird, so dass kein Heizdampf strömen kann. Der Heizdampf kann beispielsweise aus dem Prozess entnommen werden und könnte beispielsweise der Abdampf der Teilturbine 2b sein. Der Rotor 13 weist eine ringförmige Stirnfläche 27 auf.

Die Figur 3 zeigt einen im Vergleich zur Figur 2 dargestellten Zustand einen Zustand während des Betriebes in einem Übergangszustand auf. Der Unterschied zur Figur 2 liegt darin, dass der Rotor 13 durch eine Beaufschlagung mit Prozessdampf sich thermisch ausdehnt und zwar um den Betrag ΔX_{Welle} 23. Die Ausdehnung ist hierbei derart, dass die Kante 20 nunmehr den Heizdampfauslass 22 freigibt, so dass ein Heizdampf aus dem Versorgungsdampfkanal 21 ausströmen kann. Zur besseren Übersicht ist der Zustand aus Figur 2 durch eine gestrichelte Linie 24 dargestellt.

Der aus dem Versorgungsdampfkanal 21 ausströmende Heizdampf wird der Schubstange 17 zugeführt und kann dort in den Hohlraum geführt werden. Dadurch dehnt sich die Schubstange 17 aus mit der Folge, dass das Gehäuse 15, 16 bewegt werden kann.

In der Figur 4 ist beispielhaft dargestellt, wie die Bewegung des Gehäuses 15 erfolgt. Das Gehäuse 15 ist um den Betrag ΔX_{Gehäuse} 25 der Bewegung der Welle gefolgt. Der Übersichtlichkeit wegen ist der Zustand des Gehäuses aus Figur 3 als eine zweite gestrichelte Linie 26 symbolisch dargestellt. Die Bewegung des Gehäuses 15 über die thermisch ausgedehnte Schubstange 17 ist in dem in Figur 4 dargestellten Zustand derart, dass im Wesentlichen der Betrag 23 gleich groß ist mit dem Betrag 25. Das bedeutet, dass ΔX_{Gehäuse} ungefähr gleich ist mit ΔX_{Welle}. Wie in Figur 4 zu sehen ist, wird dadurch der Heizdampfauslass 22 durch den Rotor 13 bzw. das Gehäuse 15 wieder verschlossen. Somit strömt kein Heizdampf mehr zur Schubstange 17 und die Bewegung des Gehäuses 15 ist wiederum vermieden. Dadurch ist ein Zu- bzw. Abfluss zur Schubstange 17 geregelt. Somit weist das gesamte System eine inhärente Stabilität auf, da der Versatz der Gehäuse 15, 16 immer dem Versatz des Läufers folgt, ohne dass Hilfsenergie dazu benötigt wird. Ein Ausfall solch einer Steuerung ist dadurch nahezu ausgeschlossen.

Die Figur 5 zeigt eine weitere Ausführungsform des in den Figuren 2, 3 und 4 dargestellten Ausschnitts der Dampfturbine 1. Der Unterschied der in Figur 5 dargestellten Anordnung zu den Figuren 2, 3 und 4 liegt darin, dass das Gehäuse 15 im Bereich der Kante 20 des Rotors 13 konisch ausgebildet ist, so dass der Rotor ebenfalls an der Kante konisch ausgeführt werden muss, damit ein Anstreifen des Rotors 13 an dem Gehäuse 15 vermieden wird. Der Übersichtlichkeit wegen ist in der Figur 5 lediglich ein Betriebszustand dargestellt, bei dem der Heizdampfauslass 22 vollständig mit dem Rotor 13 verdeckt ist, so dass kein Heizdampf aus dem Versorgungsdampfkanal 21 ausströmen kann. Der Versorgungsdampfkanal 21 ist mit einer Versorgungsdampfquelle verbunden. Die Versorgungsdampfquelle ist nicht näher dargestellt. Die Versorgungsdampfquelle kann beispielsweise ein zur Verfügung stehender Prozessdampf oder beispielsweise ein Abdampf einer Teilturbine sein. Der Übergang an der Kante 20 des Rotors 13 vom Radius R1 zum Radius R2 erfolgt unstetig, so dass eine Stirnfläche 27 entsteht, die im Wesentlichen parallel zum Radius R1 bzw. R2 ist. Diese Stirnfläche 27 muss nicht zwingend parallel zum Radius R1 bzw. R2 ausgeführt sein, sondern kann unter einem nicht näher dargestellten Winkel zum Radius R1 bzw. R2 geneigt sein. Von Bedeutung ist, dass die Kante 20 den Heizdampfauslass 22 komplett verschließen kann.

Obwohl die Erfindung im Detail durch das bevorzugte Ausführungsbeispiel näher illustriert und beschreiben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Anordnung umfassend
eine erste Teilturbine (2a) mit einem ersten Rotor (13) und einem ersten Gehäuse (15),
eine zweite Teilturbine (2b) mit einem zweiten Rotor (12) und einem zweiten Gehäuse (16) und
eine Schubstange (17), die das erste Gehäuse (15) mit dem zweiten Gehäuse (16) miteinander verbindet,
**dadurch gekennzeichnet, dass**
die Schubstange (17) hohl ausgeführt ist.

2. Anordnung nach Anspruch 1,
mit einem Versorgungsdampfkanal (21) und einer Versorgungsdampfquelle,
die zum Versorgen von Heizdampf im Versorgungsdampfkanal (21) ausgebildet ist,
wobei der Hohlraum der Schubstangen (17) strömungstechnisch über den Versorgungsdampfkanal (21) mit der Versorgungsdampfquelle verbunden ist.

3. Anordnung nach Anspruch 2,
wobei der Versorgungsdampfkanal (21) im ersten (15) und/oder im zweiten Gehäuse (16) angeordnet ist.

4. Anordnung nach Anspruch 2 oder 3,
wobei der Versorgungsdampfkanal (21) einen Heizdampfauslass (22) aufweist,
wobei der Heizdampfauslass (22) mit dem ersten (12) oder zweiten Rotor (13) geschlossen und geöffnet werden kann.

5. Anordnung nach Anspruch 4,
wobei das Schließen und Öffnen des Heizdampfauslasses (22) über eine thermische Ausdehnung des ersten (12) oder zweiten (13) Rotors erfolgt.

6. Anordnung nach Anspruch 4 oder 5,
wobei der Heizdampfauslass (22) mit dem ersten (15) oder zweiten Gehäuse (16) geschlossen und geöffnet werden kann.

7. Anordnung nach Anspruch 6,
wobei das Schließen und Öffnen des Heizdampfauslasses (22) über eine thermische Ausdehnung des ersten (15) oder zweiten Gehäuses (16) und/oder einer thermischen Ausdehnung der Schubstange (17) erfolgt.

8. Anordnung nach einem der Ansprüche 4 bis 7,
wobei der erste (12) und/oder zweite Rotor (13) einen ersten Bereich mit einem ersten Radius (R₁) und einen zweiten Bereich mit einem Radius (R₂) aufweist und der erste Bereich den Heizdampfauslass (22) verschließt und der zweite Bereich den Heizdampfauslass (22) öffnet, wobei gilt R1 > R₂.

9. Anordnung nach einem der Ansprüche 4 bis 8,
wobei das erste (15) und/oder zweite Gehäuse (16) im Bereich des Heizdampfauslasses (22) konusförmig ausgebildet ist.

10. Anordnung nach Anspruch 9;
wobei der erste (12) und/oder zweite Rotor (13) im Bereich des Heizdampfauslasses (22) konusförmig ausgebildet ist.

11. Verfahren zum Betreiben einer Dampfturbine (1),
wobei die Dampfturbine (1) mindestens zwei Teilturbinen (2a, 2b, 2c, 2d) umfasst,
wobei jeweils eine Teilturbine (2a, 2b, 2c, 2d) ein Gehäuse (15, 16) und einen Rotor (12, 13) aufweist wobei die Gehäuse (15, 16) über Schubstangen (17) miteinander gekoppelt werden und die Schubstangen (17) hohl ausgeführt werden,
wobei in den Hohlraum Heizdampf zum thermischen Ausdehnen der Schubstangen (17) einströmt.

12. Verfahren nach Anspruch 11,
wobei Heizdampf aus einem Versorgungsdampfkanal (21) im Gehäuse (15, 16) strömt,
wobei der Rotor (12, 13) die Strömung des Heizdampfes schließen und öffnen kann.

13. Verfahren nach Anspruch 12,
wobei das Schließen und Öffnen über eine thermische Ausdehnung erfolgt.

14. Verfahren nach einem der Ansprüche 11 bis 13,
wobei der Versorgungsdampfkanal (21) über eine Bewegung des Gehäuses (15, 16) geschlossen werden kann.
